# EUROPÄISCHE PATENTSCHRIFT

(11) **EP 3 511 480 B1**
(45) Veröffentlichungstag und Bekanntmachung des Hinweises auf die Patenterteilung: **17.03.2021**
(21) Anmeldenummer: 18213882.6
(22) Anmeldetag: 19.12.2018
(51) Int. Cl.: E04D 13/035, E05F 15/63

(54) **VORRICHTUNG ZUM OEFFNEN EINER GEBAEUDEDACHOEFFNUNG**
DEVICE FOR OPENING AN OPENING IN A BUILDING ROOF
DISPOSITIF D'OUVERTURE D'UNE OUVERTURE DE TOIT DE BÂTIMENT

(30) Priorität: 11.01.2018 DE 102018100523
(43) Veröffentlichungstag der Anmeldung: 17.07.2019
(73) Patentinhaber: Stebler Holding AG, 3011 Bern (CH)
(72) Erfinder: Stebler, Markus, 3011 Bern (CH)
(74) Vertreter: P&TS SA (AG, Ltd.)

(56) Entgegenhaltungen:
- WO-A1-2009/046766
- GB-A- 2 334 748
- US-B1- 6 347 818

## Beschreibung

### Technisches Gebiet

Die Erfindung bezieht sich auf eine Vorrichtung zum Öffnen einer Gebäudedachöffnung.

### Stand der Technik

Vorrichtung zum Öffnen einer Gebäudedachöffnung wie Dachfenster und Dachausstiege sind im Stand der Technik bekannt. In vielen Dachfenstern ist der Flügel an einer Öffnungsachse drehbar in dem Rahmen gelagert, so dass der Flügel in den offenen Zustand gedreht werden kann. Die Mechanismen zum Unterstützen der Drehbewegung oder zum Ausführen der Drehbewegung sind häufig auf beiden Seiten des Dachfensters angeordnet. Dadurch stört der Hubmechanismus nicht die Sicht aus dem Fenster. Allerdings erlauben diese seitlich angeordneten Hubmechanismen meist nur einen geringen Öffnungswinkel, der für Dachausstiege ungeeignet ist.

Deshalb werden für Dachausstiege andere Hubmechanismen gewählt. Zum Beispiel werden zwei Hubgestänge zwischen der ersten langen Seite des Rahmen und einer der ersten Seite gegenüber liegenden langen Seite des Flügels angeordnet. So kann der Flügel einen grossen Öffnungswinkel um eine Drehachse an der ersten langen Seite erreichen. Dies ist zum Beispiel in WO15171568 offenbart. Nachteilig daran ist, dass die Hubgestänge im geschlossenen Zustand sichtbar sind. Des Weiteren verschliesst der Flügel seitlich einen Teil des Dachausstiegs.

In GB2334748 ist ein Scherenscharnier für Fenster offenbart. Der darin beschriebene Öffnungsmechanismus basiert, unter anderem, auf einer zweiteiligen Verbindung zwischen Flügel und Rahmen. Dies Anordnung hat zur Folge, dass sich der Fensterflügel nicht um eine einzige Öffnungsachse dreht, sondern durch eine Überlagerung von Translation und Rotation mit möglicherweise mehreren Rotationsachsen bewegt wird.

### Darstellung der Erfindung

Es ist Aufgabe, eine alternative Vorrichtung für eine Gebäudedachöffnung zu finden.

Es ist Aufgabe, eine Vorrichtung für eine Gebäudedachöffnung zu finden, die die Nachteile des Stands der Technik beseitigt.

Die Aufgabe ist durch die Vorrichtung nach Anspruch 1 gelöst.

Durch die translatorische Bewegung des zweiten Verbindungspunkts in der Führung in dem Rahmen dreht der zweite Hebel den Flügel in den offenen Zustand. Der erste Hebel entlastet die Öffnungsachse, so dass auch sehr grosse und somit schwere Flügel mit diesem Mechanismus geöffnet werden können. Dadurch kann zum Beispiel ein Öffnungswinkel von 45° erzielt werden.

Weitere vorteilhafte Ausführungsformen sind in den Abhängigen Ansprüchen angegeben.

### Kurze Beschreibung der Figuren

Die Erfindung wird anhand der beigefügten Figuren näher erläutert, wobei zeigen
- **Fig. 1**: eine schematische Ansicht eines Dachausstieg im geschlossenen Zustand.
- **Fig. 2**: eine schematische Ansicht eines Dachausstieg im offenen Zustand.
- **Fig. 3**: einen Schnitt entlang der Linie III-III der Fig. 1.

### Wege zur Ausführung der Erfindung

Die Vorrichtung zum Öffnen einer Gebäudedachöffnung ist vorzugsweise ein Dachausstieg. Allerdings kann die Vorrichtung auch ein Dachfenster oder andere Gebäudedachöffnungen sein.

Ein Gebäude im Sinne der Erfindung ist eine nicht-mobile Installation mit zumindest einem Gebäudedach. Beispiele für Gebäude sind z.B. Häuser, Glashäuser, offene Überdachungen etc. Ein Gebäudedach ist bevorzugt im Bereich der Vorrichtung mit einem Dachneigungswinkel ausgebildet. Der Dachneigungswinkel ist vorzugsweise kleiner als 90° (vertikal), vorzugsweise kleiner als 80°, vorzugsweise kleiner als 70°, vorzugsweise kleiner als 60°, vorzugsweise kleiner als 50°. Insbesondere Dachausstiege werden bevorzugt mit einem Dachneigungswinkel zwischen 0° (horizontal) und 45° installiert. Allerdings kann das Dach auch im Bereich des Dachfensters als Flachdach ausgebildet sein.

Das Gebäudedach ist in einem Ausführungsbeispiel nach Aussen durch die Dachdeckung oder sonstige Dachoberfläche und nach innen durch eine Innenwand bzw. Innendecke begrenzt. Dazwischen sind die Dachkonstruktion und evtl. Isolierung und andere funktionale Schichten angeordnet. Die Innenwand ist dabei optional und entfällt in der Regel bei Glasdächern. Die Dachkonstruktion besteht in einem Ausführungsbeispiel aus Holzbalken und Holzlatten, die die Dachdeckung und die Vorrichtung tragen. Bei anderen Dächern kann die Dachkonstruktion aber auch aus anderen Elementen bestehen. So weisen Glasdächer in der Regel Stahlträger auf.

In einer Gebäudedachöffnung wird die Vorrichtung montiert. Die Vorrichtung ist vorzugsweise rechteckig und weist vier Seiten auf. Die erste Seite und/oder die zweite Seite weisen den Öffnungsmechanismus des Dachausstiegs auf. Die dritte Seite ist die Seite des Dachausstiegs, über die ein Flügel 2 des Dachausstiegs herausgedreht wird. Im Falle einer Dachneigung grösser 0° ist vorzugsweise die vierte Seite die untere Seite, die dritte Seite die obere Seite und die erste und zweite Seite jeweils seitlich. Allerdings ist diese Erfindung nicht auf diese Anordnung beschränkt. Die Vorrichtung weist vorzugsweise weiter eine äussere Seite und eine der äusseren Seite gegenüberliegende innere Seite auf. Die innere Seite und/oder die äussere Seite ist vorzugsweise rechtwinkelig zu ersten, zweiten, dritten und/oder vierten Seite. Die erste Seite und/oder die zweite Seite ist vorzugsweise rechtwinkelig zu der inneren, äusseren, dritten und/oder vierten Seite. Die dritte Seite und/oder die vierte Seite ist vorzugsweise rechtwinkelig zu der ersten, zweiten, inneren und/oder äusseren Seite Zur einfacheren Beschreibung der Erfindung wird eine erste Richtung, eine zweite Richtung und eine dritte Richtung definiert. Die erste Richtung erstreckt sich von der ersten zu der zweiten Seite (oder umgekehrt) und/oder rechtwinkelig zu der zweiten und/oder dritten Richtung und/oder parallel zu der inneren, äusseren, dritten und/oder vierten Seite. Die zweite Richtung erstreckt sich von der dritten zu der vierten Seite (oder umgekehrt) und/oder rechtwinkelig zu der ersten und/oder dritten Richtung und/oder parallel zu der inneren, äusseren, ersten und/oder zweiten Seite. Die dritte Richtung erstreckt sich von der inneren zu der äusseren Seite und rechtwinkelig zu der ersten und/oder zweiten Richtung und/oder rechtwinkelig zu der ersten, zweiten, dritten und/oder vierten Seite.

Der Dachausstieg weist einen Rahmen 1 und einen Flügel 2 auf.

Der Rahmen 1 ist ausgebildet, in die Gebäudedachöffnung montiert zu werden. Der Rahmen 1 bildet eine Rahmenöffnung aus, die im montierten Zustand die Gebäudedachöffnung einrahmt. Der Rahmen 1 bildet einen Sitz für den Flügel 2 aus, auf dem der Rahmen 1 den Flügel 2 im geschlossenen Zustand empfangen und/oder verschliessen kann. Der Rahmen 1 wird vorzugsweise so in der Gebäudedachöffnung montiert, dass die innere Seite ins Innere des Gebäudedachs zeigt und die äussere Seite zum Äusseren des Gebäudedachs zeigt.

Der Flügel 2 ist ausgebildet im geschlossenen Zustand die Rahmenöffnung bzw. die Gebäudedachöffnung zu verschliessen. Der Flügel 2 ist vorzugsweise an einer äusseren Seite des Rahmens 1 angeordnet. Der Flügel 2 kann von einem geschlossenen Zustand (Fig. 1) in einen offenen Zustand (z.B. Fig. 2) bewegt werden. Dazu wird der Flügel um eine einzige Öffnungsachse 3 gedreht. Diese Öffnungsachse 3 ist vorzugsweise parallel zu der ersten Richtung und/oder zu der dritten Seite angeordnet. Die Öffnungsachse 3 ist vorzugsweise an der dritten Seite angeordnet, so dass der Flügel 2 über die dritte Seite aufgeklappt bzw. aufgedreht werden kann. Dies kann zum Beispiel mit üblichen Scharnieren an der dritten Seite realisiert werden, die den Flügel 2 mit dem Rahmen 1 verbinden. Der Flügel 2 weist vorzugsweise mindestens eine Glasscheibe auf, so dass der Flügel 2 im geschlossenen Zustand eine Sichtverbindung durch die Rahmenöffnung nach draussen erlaubt. Allerdings ist es auch möglich, den Flügel 2 aus einer anderen, z.B. nicht-transparenten Abdeckung zu realisieren. Vorzugsweise weist der Flügel 2 einen Flügelrahmen auf, der die Glasscheibe(n) trägt. Vorzugsweise sitzt der Flügelrahmen im geschlossenen Zustand des Flügels 2 dichtend auf dem Rahmen 1 auf. Die Ebene, in der der Flügel 2 im geschlossenen Zustand auf dem Rahmen 1 sitzt, wird hier als Öffnungsebene definiert. Die Glasscheibe oder die Abdeckung des Flügels 2 ist vorzugsweise parallel zu der Öffnungsebene. Die Öffnungsebene ist normalerweise parallel zu der ersten und zweiten Richtung.

Im Folgenden wird der Öffnungsmechanismus der Vorrichtung beschrieben.

Der Öffnungsmechanismus weist auf der ersten Seite einen ersten Verbindungsarm 4 und einen zweiten Verbindungsarm 5 auf wie es in Fig. 1 und 2 gezeigt ist.

Der erste Verbindungsarm 4 ist zwischen einem ersten Verbindungspunkt 11 des Rahmens 1 und einem Verbindungspunkt 21 des Flügels 2 befestigt. Der erste Verbindungsarm 4 ist drehbar auf dem ersten Verbindungspunkt 11 gelagert. Der erste Verbindungspunkt 11 ist ortsfest in dem Rahmen 1 angeordnet, d.h. der erste Verbindungspunkt 11 kann seine Position im Rahmen 1 nicht verändern. Dadurch bewegt sich der Verbindungspunkt 21 des Flügels 2 auf einer Kreisbahn um den ersten Verbindungspunkt 11 des Rahmens 1. Der erste Verbindungspunkt 11 ist vorzugsweise an einem rahmenseitigen Befestigungspunkt des ersten Verbindungsarms 4 befestigt. Der rahmenseitigen Befestigungspunkt des ersten Verbindungsarms 4 ist vorzugsweise an einem rahmenseitigen Ende des ersten Verbindungsarms 4 angeordnet. Das rahmenseitige Ende des ersten Verbindungsarms 4 befindet sich dabei in den rahmenseitigen letzten 20%, vorzugsweise der letzten 10%, vorzugsweise der letzten 5% der Länge des ersten Verbindungsarms 4. Die Länge des ersten Verbindungsarm 4 ist dabei durch dessen Längsachse bzw. die durch den flügelseitigen und rahmenseitigen Befestigungspunkt definierte Richtung definiert. Der erste Verbindungspunkt 11 ist ortsfest in dem ersten Verbindungsarm 4 angeordnet, d.h. der erste Verbindungspunkt 11 kann seine Position im ersten Verbindungsarm 4 nicht verändern. Der erste Verbindungsarm 4 ist drehbar auf dem Verbindungspunkt 21 des Flügels gelagert. Der Verbindungspunkt 21 ist vorzugsweise an einem flügelseitigen Befestigungspunkt des ersten Verbindungsarms 4 befestigt. Der flügelseitige Befestigungspunkt des ersten Verbindungsarms 4 ist vorzugsweise an einem flügelseitigen Ende des ersten Verbindungsarms 4 angeordnet. Das flügelseitige Ende des ersten Verbindungsarms 4 befindet sich dabei in den flügelseitigen letzten 20%, vorzugsweise der letzten 10%, vorzugsweise der letzten 5% der Länge des ersten Verbindungsarms 4.

Der Verbindungspunkt 21 ist vorzugsweise beweglich in einer Führung 22 in dem Flügel 2 gelagert. Dies erlaubt dem Verbindungspunkt 21, der sich auf einer Kreisbahn um den ersten Verbindungspunkt 11 dreht, dem Flügel 2 zu folgen, der sich um die Öffnungsachse 3 dreht, wenn die Öffnungsachse 3 und der erste Verbindungspunkt 11 unterschiedliche Rotationsachsen aufweisen. Die Rotationsachse des ersten Verbindungspunkts 11 und der Öffnungsachse 3 sind aber parallel. Die Führung 22 ist vorzugsweise so ausgebildet, eine geradlinige Bewegung in dem Flügel 2 zu vollziehen. Die Führung 22 ist vorzugsweise so ausgebildet, parallel zu der Glasscheibe oder der Abdeckung oder im geschlossenen Zustand des Flügels 2 parallel zu der Öffnungsebene zu sein. Eine solche Führung 22 wäre nicht notwendig, wenn erste Verbindungspunkt 11 und die Öffnungsachse 3 die gleiche Rotationsachse hätten. Allerdings ist es vorteilhaft, dass der erste Verbindungspunkt 11 möglichst tief (zur Gebäudeinnenseite gerichtet) in dem Rahmen 1 angeordnet ist, so dass der Winkel zwischen dem ersten Verbindungsarm 4 und dem zweiten Verbindungsarm 5 nicht zu klein wird, und damit die Öffnungskraft auf die Verbindungspunkte 11 und 21 zu gross wird.

Der zweite Verbindungsarm 5 ist zwischen einem zweiten Verbindungspunkt 12 des Rahmens 1 und dem Verbindungspunkt 21 des Flügels 2 befestigt. Der zweite Verbindungsarm 5 ist drehbar auf dem zweiten Verbindungspunkt 12 gelagert. Der zweite Verbindungspunkt 12 ist vorzugsweise an einem rahmenseitigen Befestigungspunkt des zweiten Verbindungsarms 5 befestigt. Der rahmenseitigen Befestigungspunkt des zweiten Verbindungsarms 5 ist vorzugsweise an einem rahmenseitigen Ende des zweiten Verbindungsarms 5 angeordnet. Das rahmenseitige Ende des zweiten Verbindungsarms 5 befindet sich dabei in den rahmenseitigen letzten 20%, vorzugsweise der letzten 10%, vorzugsweise der letzten 5% der Länge des zweiten Verbindungsarms 5. Die Länge des zweiten Verbindungsarm 5 ist dabei durch dessen Längsachse bzw. die durch den flügelseitigen und rahmenseitigen Befestigungspunkt definierte Richtung definiert. Der zweite Verbindungspunkt 12 ist ortsfest in dem zweiten Verbindungsarm 5 angeordnet, d.h. der zweite Verbindungspunkt 12 kann seine Position im zweiten Verbindungsarm 5 nicht verändern. Der zweite Verbindungspunkt 12 ist vorzugsweise beweglich in einer Führung 13 in dem Rahmen 1 gelagert. Dadurch kann der zweite Verbindungspunkt 12 verschoben werden, um die Position des Verbindungspunkts 21 auf der Kreisbahn um den ersten Verbindungspunkt 11 bzw. die Öffnungsposition des Flügels zu verändern. Die Führung 13 ist vorzugsweise so ausgebildet, eine geradlinige Bewegung in dem Rahmen 1 zu vollziehen. Die Führung 13 ist vorzugsweise so ausgebildet, parallel zu der Öffnungsebene zu sein. Die Führung 13 ist vorzugsweise so ausgebildet, dass der zweite Verbindungspunkt 12 sich von dem der vierten Seite zugewandten Ende des Rahmens 1 bis zu der Mitte des Rahmens 1 bewegen kann. Der zweite Verbindungsarm 5 ist drehbar auf dem Verbindungspunkt 21 des Flügels 2 gelagert. Der Verbindungspunkt 21 ist vorzugsweise an einem flügelseitigen Befestigungspunkt des zweiten Verbindungsarms 5 befestigt. Der flügelseitige Befestigungspunkt des zweiten Verbindungsarms 5 ist vorzugsweise an einem flügelseitigen Ende des zweiten Verbindungsarms 5 angeordnet. Das flügelseitige Ende des zweiten Verbindungsarms 5 befindet sich dabei in den flügelseitigen letzten 20%, vorzugsweise der letzten 10%, vorzugsweise der letzten 5% der Länge des zweiten Verbindungsarms 5.

Die drehbare Lagerung eines der Verbindungsarme auf einem der Verbindungspunkte kann zum Beispiel durch drehbare Lagerung des Verbindungsarm auf einer im Rahmen 1 oder Flügel 2 installierten Achse realisiert sein. Die Achse könnte aber auch mit dem Verbindungsarm kraftschlüssig verbunden sein und drehbar in dem Rahmen oder Flügel 2 gelagert sein. Weitere drehbare Anordnungen der Verbindungsarme auf Verbindungspunkten sind möglich.

Der erste Verbindungspunkt 11 ist vorzugsweise in der ersten Seite des Rahmens 1 angeordnet. Der erste Verbindungspunkt 11 ist vorzugsweise an dem zu der dritten Seite zugewandten Ende des Rahmens 1 angeordnet. An dem zu der dritten Seite zugewandten Ende Rahmens 1 bedeutet in den zu der dritten Seite gewandten letzten 20%, vorzugsweise der letzten 10%, vorzugsweise der letzten 5% der Länge des Rahmens 1 bzw. der Rahmenöffnung. Der erste Verbindungspunkt 11 ist vorzugsweise an dem zu der inneren Seite zugewandten Ende des Rahmens 1 angeordnet. An dem zu der inneren Seite zugewandten Ende Rahmens 1 bedeutet in den zu der inneren Seite gewandten letzten 50%, vorzugsweise der letzten 30%, vorzugsweise der letzten 20%, vorzugsweise der letzten 10% der Tiefe (Dimension zwischen äusserer und innerer Seite) des Rahmens 1. Der zweite Verbindungspunkt 12 ist vorzugsweise in der ersten Seite des Rahmens 1 angeordnet. Der zweite Verbindungspunkt 12 ist im geschlossenen Zustand vorzugsweise an dem zu der vierten Seite zugewandten Ende des Rahmens 1 angeordnet. An dem zu der vierten Seite zugewandten Ende Rahmens 1 bedeutet in den zu der vierten Seite gewandten letzten 20%, vorzugsweise der letzten 10%, vorzugsweise der letzten 5% der Länge des Rahmens 1 bzw. der Rahmenöffnung. Der zweite Verbindungspunkt 12 ist im offenen Zustand vorzugsweise in der Mitte des Rahmens 1 (zwischen der dritten und vierten Seite) angeordnet. In der Mitte des Rahmens 1 bedeutet in den mittleren 30%, vorzugsweise den mittleren 20%, vorzugsweise den mittleren 10% der Länge des Rahmens 1 bzw. der Rahmenöffnung. Der zweite Verbindungspunkt 12 ist vorzugsweise an dem zu der inneren Seite zugewandten Ende des Rahmens 1 angeordnet. An dem zu der inneren Seite zugewandten Ende Rahmens 1 bedeutet in den zu der inneren Seite gewandten letzten 50%, vorzugsweise der letzten 30%, vorzugsweise der letzten 20%, vorzugsweise der letzten 10% der Tiefe (Dimension zwischen äusserer und innerer Seite) des Rahmens 1.

Der erste Verbindungsarm 4 (mit dem flügelseitigen Befestigungspunkt) und der zweite Verbindungsarm 5 (mit dem flügelseitigen Befestigungspunkt) sind an dem Verbindungspunkt 21 des Flügels 2 befestigt. Die Befestigung an dem Verbindungspunkt 21 soll sowohl eine Verbindung auf einem gemeinsamen Verbindungpunkt 21 mit identischen Rotationsachse, um die der erste und zweite Verbindungsarm 4 und 5 drehen können, als auch eine Verbindung des ersten Verbindungsarms 4 (mit dem flügelseitigen Befestigungspunkt) an einem ersten Unterverbindungspunkt und des zweiten Verbindungsarms 5 (mit dem flügelseitigen Befestigungspunkt) an einem zweiten Unterverbindungspunkts in der Nähe des ersten Unterverbindungspunkts umfassen. Letzteres könnte zum Beispiel dadurch erreicht werden, dass ein in der Führung 22 geführte Schlitten den ersten und zweiten Unterverbindungspunkt aufweisen, an dem die beiden Verbindungsarme 5 angeordnet sind.

Der erste Verbindungsarm 4 und der zweite Verbindungsarm 5 haben vorzugsweise die gleiche Länge. Die gleiche Länge bedeutet dabei, dass sich die Länge der Verbindungsarme 4 und 5 bis auf 20%, vorzugsweise bis auf 10%, bis auf 5% übereinstimmen. Der Abstand zwischen dem ersten Verbindungspunkt 11 und dem Verbindungspunkt 21 und der Abstand zwischen dem zweiten Verbindungspunkt 12 und dem Verbindungspunkt 21 sind vorzugsweise gleich. Der gleiche Abstand bedeutet dabei, dass die genannten Abstände bis auf 20%, vorzugsweise bis auf 10%, bis auf 5% übereinstimmen.

In einem Ausführungsbeispiel weist die Führung 13 oder 22 einen Führungsschlitten auf, der mit einer, zwei oder mehr Rollen in der Führung entlang des Führungswegs bewegt werden kann. Der Schlitten weist den Verbindungspunkt 12 oder 21 auf, an dem der erste und/oder zweite Verbindungsarm 4 und/oder 5 befestigt ist.

Der Öffnungsmechanismus weist vorzugsweise auch auf der zweiten Seite einen ersten Verbindungsarm 4 und einen zweiten Verbindungsarm 5 wie auf der ersten Seite auf. Der erste Verbindungsarm 4 ist zwischen einem ersten Verbindungspunkt 11 des Rahmens 1 und einem Verbindungspunkt 21 des Flügels 2 befestigt. Der zweite Verbindungsarm 5 ist zwischen einem zweiten Verbindungspunkt 12 des Rahmens 1 und dem Verbindungspunkt 21 des Flügels 2 befestigt. Die beschriebenen Merkmale des Öffnungsmechanismus, des ersten Verbindungsarms 4, des zweiten Verbindungsarms 5, des ersten Verbindungspunkts 11, des zweiten Verbindungspunkts 12, der Führung 13, des Verbindungspunkts 21 und/oder der Führung 22 auf der ersten Seite entsprechen den Merkmalen des Öffnungsmechanismus, des ersten Verbindungsarms 4, des zweiten Verbindungsarms 5, des ersten Verbindungspunkts 11, des zweiten Verbindungspunkts 12, der Führung 13, des Verbindungspunkts 21 und/oder der Führung 22 auf der zweiten Seite. Vorzugsweise ist/sind der Öffnungsmechanismus, der erste Verbindungsarm 4, der zweite Verbindungsarm 5, der erste Verbindungspunkt 11, der zweite Verbindungspunkt 12, die Führung 13, der Verbindungspunkt 21 und/oder die Führung 22 auf der ersten Seite spiegelsymmetrisch zu dem Öffnungsmechanismus, dem ersten Verbindungsarm 4, den zweite Verbindungsarm 5, dem ersten Verbindungspunkt 11, dem zweiten Verbindungspunkt 12, der Führung 13, dem Verbindungspunkt 21 und/oder der Führung 22. Vorzugsweise entspricht die Rotationsachse in dem ersten Verbindungspunkt 11, um die der erste Verbindungsarm 4 auf der ersten Seite dreht, der Rotationsachse in dem ersten Verbindungspunkt 11, um die der erste Verbindungsarm 4 auf der zweiten Seite dreht. Vorzugsweise entspricht die Rotationsachse in dem zweiten Verbindungspunkt 12, um die der zweite Verbindungsarm 5 auf der ersten Seite dreht, (in jedem Öffnungszustand) der Rotationsachse in dem zweiten Verbindungspunkt 12, um die der zweite Verbindungsarm 5 auf der zweiten Seite dreht. Vorzugsweise entspricht die Rotationsachse in dem Verbindungspunkt 21, um die der erste Verbindungsarm 4 und/oder zweite Verbindungsarm 5 auf der ersten Seite dreht, (in jedem Öffnungszustand) der Rotationsachse in dem Verbindungspunkt 21, um die der erste Verbindungsarm 4 und/oder zweite Verbindungsarm 5 auf der zweiten Seite dreht.

In einem alternativen Ausführungsbeispiel ist es auch möglich, den ersten und zweiten Verbindungsarm 4 und 5 nur auf der ersten oder zweiten Seite anzuordnen. Es wäre ebenfalls möglich, den ersten Verbindungsarm 4 auf einer der ersten und zweiten Seiten anzuordnen und den zweiten Verbindungsarm 5 auf der anderen der ersten und zweiten Seite anzuordnen. Es wäre ebenfalls möglich, den ersten Verbindungsarm 4 und zweiten Verbindungsarm 5 auf einer der ersten und zweiten Seiten anzuordnen und nur einen des ersten oder zweiten Verbindungsarms 4 und 5 auf der anderen der ersten und zweiten Seite anzuordnen. Aus Gründen der Stabilität ist aber die Ausführungsform mit dem ersten und zweiten Verbindungsarm 4 und 5 auf der ersten und zweiten Seite besonders vorteilhaft.

In der Vorrichtung der Erfindung ist der Öffnungsmechanismus motorisiert. Dazu weist die Vorrichtung einen (elektrischen) Motor 16 auf, der ausgebildet ist, den zweiten Verbindungspunkt 12 in der Führung 13 zu bewegen bzw. zu verschieben. Der Motor 16 kann zum Beispiel ein Linearmotor, wie zum Beispiel ein Spindelmotor sein. Allerdings könnte der Verbindungspunkt 12 auch mit einem Seilzug, der auf einem rotierenden Motor auf- und abgerollt wird, bewegt werden. Die Führung 13 könnte wie in Fig. 3 gezeigt durch den Motor 16 gebildet werden. Allerdings ist es vorteilhaft, eine Führung 13 für die Aufnahme der Kräfte des Flügels 2 und einen separaten Motor 16 für die Bewegung des Verbindungspunkts 12 in der Führung 13 zu haben. Vorzugsweise ist auf der ersten und zweiten Seite des Rahmens 1 ein Motor 16 angeordnet, um so den Verbindungspunkt 12 auf der ersten und zweiten Seite in der Führung 13 motorisiert zu bewegen. Allerdings ist es auch möglich, den Motor 16 nur auf einer der ersten und zweiten Seite anzuordnen.

Der Rahmen 1 weist auf der ersten und/oder zweiten Seite eine Aussenwand 14 und eine Innenwand 15 auf, zwischen denen ein Freiraum gebildet wird. In dem Freiraum wird vorzugsweise der Öffnungsmechanismus bzw. der erste und zweite Verbindungsarm 4 und 5 und/oder der Motor 16 angeordnet. Dadurch bleibt der Öffnungsmechanismus im geschlossenen Zustand des Flügels 2 unsichtbar.

Der Rahmen 1 kann in einem alternativen Ausführungsbeispiel auch direkt durch das Gebäudedach realisiert werden, wenn die zuvor beschriebenen Merkmale des Rahmens in dem Gebäudedach realisiert werden.

## Patentansprüche

1. Vorrichtung zum Öffnen einer Gebäudedachöffnung aufweisend
eine erste Seite, eine der ersten Seite gegenüberliegende zweite Seite, eine dritte Seite und eine der dritten Seite gegenüberliegende vierte Seite,
einen Rahmen (1) mit einer Rahmenöffnung für den Einbau in die Gebäudedachöffnung,
einen Flügel (2) ausgebildet in einem geschlossenen Zustand die Rahmenöffnung zu schliessen und in einem offenen Zustand die Rahmenöffnung zu öffnen, wobei der Flügel (2) so an dem Rahmen (1) befestigt ist, dass der Flügel (2) um eine einzige Öffnungsachse (3) drehbar ist, um geöffnet und/oder geschlossen zu werden,
umfassend
einen ersten Verbindungsarm (4) angeordnet an der ersten und/oder zweiten Seite zwischen einem ersten Verbindungspunkt (11) des Rahmens (1) und einem Verbindungspunkt (21) des Flügels (2), wobei der erste Verbindungsarm (4) drehbar an dem ersten Verbindungspunkt (11) des Rahmens (1) und drehbar an dem Verbindungspunkt (21) des Flügels (2) gelagert ist,
einen zweiten Verbindungsarm (5) angeordnet an der ersten und/oder zweiten Seite zwischen einem zweiten Verbindungspunkt (12) des Rahmens (1) und dem Verbindungspunkt (21) des Flügels (2), wobei der zweite Verbindungsarm (5) drehbar an dem zweiten Verbindungspunkt (12) des Rahmens (1) und drehbar an dem Verbindungspunkt (21) des Flügels (2) gelagert ist,
eine Führung (13) in dem Rahmen (1) zur translatorischen Bewegung des zweiten Verbindungspunkts (12) des Rahmens (1), und
einen elektrischen Motor (16) ausgebildet, den zweiten Verbindungspunkt (12) in der Führung (13) des Rahmens (1) zu bewegen, um den Flügel (2) zu öffnen oder zu schliessen.

2. Vorrichtung nach dem vorigen Anspruch, wobei der Verbindungspunkt (21) des Flügels (2) in einer Führung (22) in dem Flügel (2) zur translatorischen Bewegung des Verbindungspunkts (21) des Flügels (2) gelagert ist.

3. Vorrichtung nach dem vorigen Anspruch, wobei die Führung (22) in dem Flügel (2) so ausgebildet ist, dass der Verbindungspunkt (21) des Flügels (2) sich beim Öffnen des Flügels (2) der dritten Seite annähert.

4. Vorrichtung nach einem der vorigen Ansprüche, wobei der Verbindungspunkt (21) des Flügels (2) im geschlossenen Zustand in der Mitte der ersten und/oder zweiten Seite des Flügels (2) angeordnet ist.

5. Vorrichtung nach einem der vorigen Ansprüche, wobei der erste Verbindungspunkt (11) des Rahmens (1) an dem zu der dritten Seite zugewandten Ende der ersten und/oder zweiten Seite des Flügels (2) angeordnet ist.

6. Vorrichtung nach einem der vorigen Ansprüche, wobei der zweite Verbindungspunkt (12) des Rahmens (1) im geschlossenen Zustand des Flügels (2) an dem zu der vierten Seite zugewandten Ende der ersten und/oder zweiten Seite des Rahmens (1) angeordnet ist.

7. Vorrichtung nach einem der vorigen Ansprüche, wobei die Führung (13) in dem Rahmen (1) so ausgebildet ist, dass der zweite Verbindungspunkt (12) sich beim Öffnen des Flügels (2) der dritten Seite annähert.

8. Vorrichtung nach einem der vorigen Ansprüche, wobei die Führung (13) in dem Rahmen (1) so ausgebildet ist, dass der zweite Verbindungspunkt (12) eine geradlinige translatorische Bewegung vollzieht.

9. Vorrichtung nach einem der vorigen Ansprüche, wobei die Führung (13) in dem Rahmen (1) zu einer Öffnungsebene des Rahmens (1) weniger als zwanzig Grad geneigt ist, vorzugsweise parallel ist.

10. Vorrichtung nach einem der vorigen Ansprüche, aufweisend Scharniere an der dritten Seite, die den Flügel (2) so mit dem Rahmen (1) verbinden, dass der Flügel (2) um die Öffnungsachse (3) drehbar ist, um geöffnet und/oder geschlossen zu werden.

11. Vorrichtung nach einem der vorigen Ansprüche, wobei die Öffnungsachse (3) parallel zu der dritten Seite angeordnet ist.

12. Vorrichtung nach einem der vorigen Ansprüche, wobei die Öffnungsachse (3) an der dritten Seite angeordnet ist.

13. Vorrichtung nach einem der vorigen Ansprüche, wobei der erste Verbindungsarm (4) auf der ersten und zweiten Seite angeordnet ist und/oder wobei der zweite Verbindungsarm (5) auf der ersten und zweiten Seite angeordnet ist.

14. Gebäudedach aufweisend eine Gebäudedachöffnung und eine Vorrichtung nach einem der vorigen Ansprüche in der Gebäudedachöffnung.

15. Gebäudedach nach Anspruch 14, aufweisend im Bereich der Gebäudedachöffnung eine Dachneigung kleiner als sechzig Grad.

## Claims

1. Device for opening a roof opening of a building having
a first side, a second side, which is opposite the first side,
a third side and a fourth side, which is opposite the third side,
a frame (1) with a frame opening for installation in the roof opening,
a wing (2) suited to close the frame opening when the wing is in a closed state and to open the frame opening when the wing is in an open state,
wherein the wing (2) is attached to the frame (1) in such a way that the wing (2) is rotatable around a single opening axis (3) for opening or closing,
comprising
a first connecting arm (4) arranged on the first and/or second side between a first connection point (11) of the frame (1) and a connecting point (21) of the wing (2),
wherein the first connecting arm (4) is pivotally mounted in the first connection point (11) of the frame (1) and pivotally mounted in the connection point (21) of the wing (2),
a second connecting arm (5) arranged on the first and/or second side between a second connection point (12) of the frame (1) and the connecting point (21) of the wing (2), the second connecting arm (5), wherein the second connecting arm (5) is pivotally mounted in the second connection point (12) of the frame (1) and pivotally mounted in the connection point (21) of the wing (2),
a guiding element (13) in the frame (1) for translational movement of the second connection point (12) of the frame (1), and
an electric motor (16), capable of moving the second connecting point (12) in the guiding element (13) of the frame (1) and of opening or closing the wing (2).

2. Device according to the previous claim, wherein the connecting point (21) of the wing (2) is located in a guiding element (22) in the wing (2) for translational movement of the connecting point (21) of the wing (2).

3. Device according to the previous claim, wherein the guiding element (22) in the wing (2) is arranged in such a way, that the connecting point (21) of the wing (2) approaches the third side when opening the wing (2).

4. Device according to one of the previous claims, wherein the connecting point (22) of the wing (2) is positioned in the middle of the first and/or second side of the wing (2) when in a closed state.

5. Device according to one of the previous claims, wherein the first connecting point (11) of the frame (1) is located at the end of the first and/or second side of the wing (2), which faces the third side.

6. Device according to one of the previous claims, wherein the second connection point (12) of the frame (1), when in a closed state, is located at the end of the first and/or second side of the frame (1), which faces the forth side.

7. Device according to one of the previous claims, wherein the guiding element (13) is arranged in the frame (1) in such a way that the second connection point (12) approaches the third side when opening the wing (2).

8. Device according to one of the previous claims, wherein the guiding element (13) is arranged in the frame (1) in such a way that the second connection point (12) performs a straight translational movement.

9. Device according to one of the previous claims, wherein the guiding element (13) in the frame (1) is inclined to an opening plane of the frame (1) by less than 20 degrees, preferably being parallel.

10. Device according to one of the previous claims, comprising hinges on the third side, which connect the wing (2) to the frame (1) in such a way that the wing (2) is rotatable around the opening axis (3) for opening and/or closing.

11. Device according to one of the previous claims, wherein the opening axis (3) is arranged parallel to the third side.

12. Device according to one of the previous claims, wherein the opening axis (3) is located on the third side.

13. Device according to one of the previous claims, wherein the first connecting arm (4) is positioned on the first and second sides and/or wherein the second connecting arm (5) is positioned on the first and second sides.

14. Building roof comprising a roof opening of the building and a device according to one of the previous claims in said roof opening.

15. A building roof according to claim 14, wherein the inclination of the roof in the area of the roof opening of the building is less than 60 degrees.

## Revendications

1. Dispositif destiné à ouvrir une ouverture de toit de bâtiment, présentant
un premier côté, un deuxième côté opposé au premier côté, un troisième côté et un quatrième côté opposé au troisième côté,
un châssis (1) avec une ouverture de châssis pour l'installation dans l'ouverture de toit de bâtiment,
un battant (2) réalisé dans un état fermé pour fermer l'ouverture de châssis et dans un état ouvert pour ouvrir l'ouverture de châssis, le battant (2) étant fixé au châssis (1) de telle sorte que le battant (2) puisse tourner autour d'un axe d'ouverture unique (3) afin d'être ouvert et/ou fermé,
comprenant
un premier bras de liaison (4) disposé au niveau du premier et/ou du deuxième côté entre un premier point de liaison (11) du châssis (1) et un point de liaison (21) du battant (2), le premier bras de liaison (4) étant supporté de manière rotative au niveau du premier point de liaison (11) du châssis (1) et de manière rotative au niveau du point de liaison (21) du battant (2),
un deuxième bras de liaison (5) disposé au niveau du premier et/ou du deuxième côté entre un deuxième point de liaison (12) du châssis (1) et le point de liaison (21) du battant (2), le deuxième bras de liaison (5) étant supporté de manière rotative au niveau du deuxième point de liaison (12) du châssis (1) et de manière rotative au niveau du point de liaison (21) du battant (2),
un guide (13) dans le châssis (1) pour déplacer en translation le deuxième point de liaison (12) du châssis (1), et
un moteur électrique (16) réalisé pour déplacer le deuxième point de liaison (12) dans le guide (13) du châssis (1), afin d'ouvrir ou de fermer le battant (2).

2. Dispositif selon la revendication précédente, dans lequel le point de liaison (21) du battant (2) est supporté dans un guide (22) dans le battant (2) en vue d'un déplacement en translation du point de liaison (21) du battant (2).

3. Dispositif selon la revendication précédente, dans lequel le guide (22) est réalisé dans le battant (2) de telle sorte que le point de liaison (21) du battant (2) se rapproche du troisième côté lors de l'ouverture du battant (2).

4. Dispositif selon l'une quelconque des revendications précédentes, dans lequel le point de liaison (21) du battant (2) est disposé dans l'état fermé au centre du premier et/ou du deuxième côté du battant (2).

5. Dispositif selon l'une quelconque des revendications précédentes, dans lequel le premier point de liaison (11) du châssis (1) est disposé au niveau de l'extrémité du premier et/ou du deuxième côté du battant (2), tournée vers le troisième côté.

6. Dispositif selon l'une quelconque des revendications précédentes, dans lequel le deuxième point de liaison (12) du châssis (1) est disposé dans l'état fermé du battant (2) au niveau de l'extrémité du premier et/ou du deuxième côté du châssis (1), tournée vers le quatrième côté.

7. Dispositif selon l'une quelconque des revendications précédentes, dans lequel le guide (13) dans le châssis (1) est réalisé de telle sorte que le deuxième point de liaison (12) se rapproche du troisième côté lors de l'ouverture du battant (2).

8. Dispositif selon l'une quelconque des revendications précédentes, dans lequel le guide (13) dans le châssis (1) est réalisé de telle sorte que le deuxième point de liaison (12) effectue un déplacement en translation rectiligne.

9. Dispositif selon l'une quelconque des revendications précédentes, dans lequel le guide (13) dans le châssis (1) est incliné par rapport à un plan d'ouverture du châssis (1) de moins de vingt degrés, de préférence est parallèle à celui-ci.

10. Dispositif selon l'une quelconque des revendications précédentes, présentant des charnières au niveau du troisième côté, lesquelles relient le battant (2) au châssis (1) de telle sorte que le battant (2) puisse tourner autour de l'axe d'ouverture (3), afin d'être ouvert et/ou fermé.

11. Dispositif selon l'une quelconque des revendications précédentes, dans lequel l'axe d'ouverture (3) est disposé parallèlement au troisième côté.

12. Dispositif selon l'une quelconque des revendications précédentes, dans lequel l'axe d'ouverture (3) est disposé au niveau du troisième côté.

13. Dispositif selon l'une quelconque des revendications précédentes, dans lequel le premier bras de liaison (4) est disposé au niveau du premier et du deuxième côté et/ou dans lequel le deuxième bras de liaison (5) est disposé au niveau du premier et du deuxième côté.

14. Toit de bâtiment présentant une ouverture de toit de bâtiment et un dispositif selon l'une quelconque des revendications précédentes dans l'ouverture de toit de bâtiment.

15. Toit de bâtiment selon la revendication 14, présentant, dans la région de l'ouverture de toit de bâtiment, une inclinaison du toit inférieure à soixante degrés.
